# EUROPÄISCHE PATENTSCHRIFT

(11) **EP 1 213 430 B1**
(45) Veröffentlichungstag und Bekanntmachung des Hinweises auf die Patenterteilung: **18.10.2006**
(21) Anmeldenummer: 01128094.8
(22) Anmeldetag: 27.11.2001
(51) Int. Cl.: E06B 1/62

(54) **Bandartiges Verbindungselement**
Strip-like connecting element
Elément de raccord en forme de ruban

(30) Priorität: 06.12.2000 DE 10060579; 22.02.2001 DE 10108437
(43) Veröffentlichungstag der Anmeldung: 12.06.2002
(73) Patentinhaber: RPM Ireland IP Ltd., Dublin 2 (IE)
(72) Erfinder: Thiede, Thomas, 50825 Köln (DE)
(74) Vertreter: Müller, Enno

(56) Entgegenhaltungen:
- DE-A- 1 434 312
- DE-U- 29 807 620

## Beschreibung

Die Erfindung bezieht sich auf ein bandartiges Verbindungselement nach den Merkmalen des Oberbegriffes des Anspruches 1 und ein Rahmenbauteil nach den Merkmalen des Oberbegriffes des Anspruches 8.

Ein bandartiges Verbindungselement zunächst ist durch das DE-GM 298 07 620 bekannt. Dieses Verbindungselement ist universal zuordbar, also auch nicht auf passgerechte Gegenmerkmale des Rahmenbauteils oder bestimmte Haftgründe angewiesen. Überdies ergibt sich eine hochgradige Abdichtung aufgrund der diffusionsdichten Folie, einschließend den Vorteil der lappigen Beweglichkeit.

Aus der DE 14 34 312 A ist es bekannt, eine Abdeckung oder Auskleidung in Form eines Streifens aus einer Kunststofffolie, Metallfolie, Gummi oder dergleichen vorzusehen, die im Einbauzustand eine Einhaltung aufweist. Hierdurch soll sichergestellt sein, dass im Laufe der Zeit auftretende Versetzungen von Rahmen und Wänden oder aufgrund von Arbeiten des Holzes die Abdichtung nicht beeinträchtigen.

Darüber hinaus ist aus der DE 29917128 U ein bandartiges Verbindungselement bekannt, das eine Längsfaltelung zur Erreichung einer besseren Quer-Dehnbarkeit aufweist.

Ausgehend vom dem dargestellten Stand der Technik ist es Aufgabe der Erfindung, ein bandartiges Verbindungselement im Hinblick auf mechanische Beanspruchungen wie eventuelle Ausdehnungen im Mauerwerk und/oder Rahmenbauteil vorteilhaft auszurüsten.

Diese Aufgabe ist zunächst und im Wesentlichen bei einem bandartigen Verbindungselement mit den Merkmalen des Anspruchs 1 gelöst, wobei darauf abgestellt ist, dass das Verbindungselement eine auslösbare Verlängerungsreserve aufweist.

Zufolge solcher Ausgestaltung ist ein Verbindungselement erhöhten Gebrauchs- und Sicherheitswerts erzielt: Ausdehnungsbedingtes Wandern ist bestens kompensiert. Sowohl die Haft-/Dichtungsstelle der Dauerklebemasse als auch die Klebeverbindung zum Rahmenteil hin sind belastungsreduziert. Die integrierte Verlängerungsreserve tritt erst ab einer bestimmten Schwelle ein, die recht niedrig gesetzt sein kann. Vor Auslösen der Verlängerungsreserve hat das bandartige Verbindungselement eine Grundform, die verpakkungsmäßig etc. verbindlich ist, also der gängigen Bandbreite entspricht. Bevorzugt ist das Verbindungselement auf Basis einer diffusionsdichten Folie erstellt. Eine baulich vorteilhafte Lösung verkörpert sich darin, dass das Verbindungselement zweilagig ausgebildet ist, wobei die eine Lage, hier die Folie, die Verlängerungsreserve aufweist, dagegen die andere Lage als Sollreißlage ohne wesentliche Verlängerungsreserve ausgebildet ist. Mit anderen Worten: Die Verlängerungsreserve der anderen Lage ist deutlich geringer als die der einen Lage, d.h. der Folie. Der erzielte Dehnspeicher kann materialmäßig gelöst sein, beispielsweise über eine elastische Folie; bevorzugt wird jedoch so vorgegangen, dass die Folie, zweckmäßig aus Aluminium, eine quer zur Verlängerungsreserve verlaufende Umschlagfaltung aufweist. Andererseits kann auch so vorgegangen werden, dass die eine Lage eine quer zur Verlängerungsreserve verlaufende Umschlagfaltung aufweist. Eine solche überlappende Umschlagfaltung trägt nicht sonderlich auf und nimmt im übrigen dem Verbindungselement auch nicht die in aller Regel erstrebte Aufroll- bzw. Abrollfähigkeit als Mittel einer raumsparenden Aufbewahrungs- und Handhabungsweise. Denkbar ist auch eine Lösung dahingehend, dass die Folie, respektive eine Lage, eine quer zur Verlängerungsreserve verlaufende Plissierung aufweist. Gedacht ist an eine mehr geschindelte Wellungsstruktur. Dehnvorratsbildend wäre auch eine Lösung dahingehend, dass die eine Lage bzw. Folie eine quer zur Verlängerungsreserve verlaufende Kreppung aufweist. Hier käme bei einer besonders krausen Struktur noch der Vorteil hinzu, dass die Verlängerungsreserve auch in der Querrichtung des bandartigen Verbindungselements wirken könnte. Das eröffnet eine auch in dieser Richtung liegende Auswelchbeweglichkeit der Feuchtesperre. Ein vorteilhaftes Merkmal besteht weiter darin, dass die andere Lage eine durchgehende Vlieslage ist, mit entsprechender Reißfähigkeit versteht sich. Vorrang zu geben wäre einem Zellstoffvlies, dies auch wegen der guten Putzhaftung der gängigen Mörtelsorten.

Sodann betrifft die Erfindung ein Rahmenbauteil, beispielsweise Fensterrahmen, mit einem daran klebeverbundenen, bandartigen Verbindungselement zur Verbindung mit einem Mauerwerk, mit einem biegeschlaffen Streifenelement, wobei das Verbindungselement flachseitig einerseits einen Streifen von Dauerklebemasse aufweist zur Verbindung mit dem Mauerwerk und andererseits distanziert von der Dauerklebemasse, eine Haftkleber-Beschichtung trägt, welches Rahmenbauteil dadurch gekennzeichnet ist, dass das Verbindungselement eine lösbare Verlängerungsreserve aufweist (realisiert als Faltelung zwischen der Dauerklebemasse und der Haftkleber-Beschichtung). Auch hier kann das Verbindungselement auf Basis einer diffusionsdichten Folie ausgebildet sein. Es lässt sich eine vorkonfektionierte Einheit Rahmenbauteil/Verbindungselement erreichen. Das Verbindungselement wird in vorgefalteter Ausführung werksseitig vom Fensterhersteller oder dergleichen aufgebracht. Das geschieht einfach unter Nutzung der dem Verbindungselement gegebenen Haftkleber-Beschichtung. Der Monteur findet vor-zugeordnet die richtige Feuchtesperre am Rahmenbauteil vor. Die bisherige Verklebung auf der Baustelle entfällt. Die gefaltete Zuordnung des Verbindungselements vermeidet überdies Beschädigung desselben. In diesem Zusammenhang erweist es sich als benutzungsvorteilhaft, dass das Verbindungselement eine lösbare Faltelung mit Faltkanten ausgerichtet in Richtung des Dauerklebemasse-Streifens aufweist. Weiter ist es von Vorteil, wenn das Verbindungselement zweilagig ausgebildet ist, wobei die eine Lage, hier die Folie, die Verlängerungsreserve aufweist, dagegen die andere Lage als Sollreißlage ohne wesentliche Verlängerungsreserve ausgebildet ist, dass also auch hier die Verlängerungsreserve der anderen Lage geringer ist als die der Folie.

Was nun die weitere Verkörperung der Verlängerungsreserve am Rahmenbauteil betrifft, so ist hier auch so vorgegangen, dass das Verbindungselement zweilagig ausgebildet ist, wobei die eine Lage, hier die Folie, die Verlängerungsreserve aufweist, dagegen die andere Lage als Sollreißlage ohne wesentliche Verlängerungsreserve ausgebildet ist. Dabei ist vorgesehen, dass die Verlängerungsreserve der anderen Lage geringer ist als die der einen Lage, d.h. Folie. Auch ist die weitere Ausbildung so, dass die Folie, d.h. die eine Lage, eine quer zur Verlängerungsreserve verlaufende Umschlagfaltung aufweist. Andererseits kann auch so vorgegangen werden, dass die andere Lage eine quer zur Verlängerungsreserve verlaufende Umschlagfaltung aufweist. In baulicher Abwandlung kann auch so vorgegangen werden, dass die eine Lage, das ist die Folie, eine quer zur Verlängerungsreserve verlaufende Plissierung aufweist. Andererseits lässt sich die Verlängerungsreserve auch dadurch erreichen, dass die eine Lage, das ist die Folie, eine quer zur Verlängerungssreserve verlaufende Kreppung aufweist. Die weitere Ausstattung ist so, dass auch hier die andere Lage eine durchgehende Vlieslage ist.

Der Gegenstand der Erfindung ist nachstehend anhand zeichnerisch veranschaulichter Ausführungs- und Anwendungsbeispiele näher erläutert. Es zeigt:
- Fig. 1: das bandartige Verbindungselement als Abschnitt eines aufroll- und abrollfähigen Bandes, und zwar gegen die einen Streifen an Dauerklebemasse tragende Flachseite gesehen,
- Fig. 2: den Schnitt gemäß Linie II-II in Figur 1,
- Fig. 3: das bandartige Verbindungselement in Ansicht gegen die Flachseite, welche die Haftkleber-Beschichtung trägt,
- Fig. 4: einen vergrößerten Querschnitt durch das bandartige Verbindungselement, wobei die Dicke der einzelnen Schichten aus Verständnisgründen übertrieben dargestellt ist, verdeutlichend die noch unausgelöste Vertängerungsreserve,
- Fig. 5: das bandartige Verbindungselement im Anwendungsfall, und zwar zeigend die Verbindung mit einem Rahmenbauteil und einem Mauerwerk,
- Fig. 6: einen Schnitt wie Figur 4, jedoch begrenzt auf den Bereich der Verlängerungsreserve, hier in der Auslösephase begriffen,
- Fig. 7: eine Darstellung wie Figur 6, darstellend den völligen Verbrauch der Verlängerungsreserve,
- Fig. 8: eine Variante der die Verlängerungsreserve stellenden Mittel, hier in Form einer geschindelten Plissierung, in Darstellung wie Figur 6,
- Fig. 9: eine diesbezüglich Variante in Form einer Kreppung, in gleicher Darstellung wie Figur 6,
- Fig. 10: das bandartige Verbindungselement in einem anderen Anwendungsfall, und zwar zeigend die Verbindung mit dem Rahmenteil und dem Mauerwerk, wobei die Vlieslage putzbar dargeboten ist,

Das dargestellte Verbindungselement V ist auf Basis einer diffusionsdichten Folie 1 realisiert. Es handelt sich um eine Metallfolie, bevorzugt um eine Aluminiumfolie.

Die Folie 1 ist Träger von Verhaftungselementen. Deren Ausrüstung ist zugleich so, dass zu den entsprechenden baulichen Gegenflächen hin eine hochgradige Dichtigkeit vorliegt. Demgemäß besteht unter Berücksichtigung des Basismaterials und der Anschlusszonen durch die diffusionsdichte Folie 1 eine Feuchtsperre.

Die besagten Verhaftungselemente sind seitenverteilt flachseitig zugeordnet. So trägt die eine, mit a bezeichnete Flachseite einen Streifen aus Dauerklebemasse 2. Diese zeichnet sich durch eine gute Beweglichkeit aus, macht also die Richtungsänderungen des biegeschlaffen, fahnenartigen Verbindungselements, d. h. der Folie 1, bestens mit.

Bezüglich der Dauerklebemasse 2 ist auf Butyl-Kautschuk zurückgegriffen. Die Dicke der Schicht bzw. des Streifens der Dauerklebemasse 2 liegt zwischen zwei und fünf Millimetern. Solches Material lässt sich zugleich, wie schon angedeutet, für eine unmittelbare Klebeverbindung nutzen. Die findet gegenüber einem Mauerwerk 3 statt. Es sei auf die Figuren 5 und 10 verwiesen. Dort tritt die in Rede stehende Dauerklebemasse 2 gegen eine meist rauhe Mauerinnenfläche 4, beispielsweise einer Fensteröffnung 5 als Mauerausnehmung einer Baulichkeit.

Auf der anderen, mit b bezeichneten Flachselte befindet sich eine Haftkleber-Beschichtung 6. Deren Schicht oder Streifen ist wesentlich dünner. Sie dient der Verhaftung mit einem meist glattflächigeren Rahmenbauteil 7, welches in die Fensteröffnung 5 eingesetzt wird. Beim Ausführungsbeispiel handelt es sich um einen Fensterrahmen. Der zugehörige Fensterflügel ist zum Verständnis in Figur 10 gleich mit dargestellt und dort mit 8 bezeichnet. Die bauüblichen Dichtungen, Versteifungen etc. sind nur in Figur 15 wiedergegeben, sollen aber nicht näher erläutert werden.

Die Haftkleber-Beschichtung 6 ist so gelegt, dass ein Mittelbereich des Verbindungselements V diesbezüglich frei bleibt. In jedem Falle ist darauf geachtet, dass der Streifen der Haftkleber-Beschichtung 6 und der Streifen der Dauerklebemasse 2 überlappungsfrei und distanziert voneinander liegen, vorzugsweise im Bereich der Streifenränder der Folie 1 liegend. Außerhalb des Bereichs der leicht flächenversteifenden Wirkung der dickschichtigeren Dauerklebemasse 2 entsteht an einer entsprechenden Übergangsstelle gemäß Einsatzweise Figur 5 eine Knickstelle 10. Der dem Rahmenbauteil 7 zugewandte Rücken 9 der Folie 1 ist auf jeden Fall kleberfrei in Bezug auf dahinterliegendem Schaum S.

Um beispielsweise ein Verstauben der klebeaktiven Flächen von Dauerklebemasse 2 und Haftkleber-Beschichtung 6 auszuschließen, ist die Dauerklebemasse 2 von einer Schutzabdeckung 11 und die Haftkleber-Beschichtung 6 von einem Schutzstreifen 12 überdeckt. Solche über die Lagerzeit wirksamen Abdekkungen lassen sich willensbetont abziehen. Sie bestehen in aller Regel aus Wachspapier oder silikonbeschichteten Lagen anderer Materialien.

Der Haftverbund der Dauerklebemasse 2 und der Haftkleber-Beschichtung 6 mit der als Träger fungierenden Folie 1 ist dagegen hochgradig, so dass es stets vorrangig bzw. nur zu einem Lösen der erwähnten Schutzabdekkungen kommt. Die können die sie schützenden Schichten randseitig überragen, so dass freie Überstände vorliegen, die sich peripher für einen Abzieh-Untergriff eignen.

Die Folie 1 lässt sich recht dünnwandig halten, so dass eine gute Beweglichkeit vorliegt. Im Gegenzug kann eine Gitterstruktur 13 aufkaschiert sein. Es handelt sich um ein Netz aus einem Glasfasergelege. Das kann die ganze Breite des bandartigen Verbindungselements V einnehmen. Belegt werden kann die Flachseite a oder die Flachseite b. Selbst eine beidseitige Belegung kann vorgenommen sein, so dass die Folie 1 besonders zugstabil ausfällt.

Das etwa handbreite Verbindungselement V wird im Anwendungsfall gemäß Figur 5 in ein verspringendes, etwa Z-förmiges Profil gefaltet und so der Wandungsausnehmung und dem Rahmenbauteil 7 zugeordnet, dass es sowohl mit der Mauerinnenfläche 4 als auch mit dem Rahmenbauteil 7 anschmiegend verbunden sein kann bzw. daran verklebt. Die Verklebung mit dem Rahmenbauteil 7 findet auf der Außenseite 15 des Rahmenbauteils 7 statt.

Um dem angedeuteten Dehnungsverhalten zwischen dem Mauerwerk 3 und dem Rahmenbauteil 7 Rechnung zu tragen, ist das bandartige Verbindungselement V so gestaltet, dass Veränderungen der Spaltweite 16 zwischen beiden nicht zu einer Beschädigung der diffusionsdichten Folie 1 führen können.

Eine Beschädigung im Sinne eines Lösens der Verhaftungsstellen des Verbindungselements V ist gleichfalls ausgeschaltet. Erreicht ist das dadurch, dass das Verbindungselement V eine lösbare Verlängerungsreserve R aufweist. Die wird ab einem bestimmten Schwellenwert wirksam. Das kann folienseitig gelöst sein, indem die Folie selbst dehnbar ist. Hier genügt schon ein dehnfähiger Zwischenabschnitt zwischen den Verhaftungsstellen der Kleberbeschichtungen, von Dauerklebemasse 2 und Haftkleberbeschichtung also.

Bevorzugt wird die Streckreserve bzw. Verlängerungsreserve R jedoch von einer gerafften Zone der metallenen Folie 1 gestellt. Als Steuermittel der Auslösbarkeit dient eine hier angewandte Zweilagigkeit. Dabei weist die Folie 1, bildend die erste Lage, die aktivierbare Verlängerungsreserve R auf; die zweite bzw. andere Lage ist eine Sollreißlage 17. Die ist ohne wesentliche Reckreserve bzw. Verlängerungsreserve R ausgebildet. In jedem Falle ist die Verlängerungsreserve R der anderen Lage, der Sollreißlage 17 also, geringer als die der Folie 1.

Die Sollreißlage 17 ist, im Querschnitt des Verbindungselements V gesehen, mit der Folie 1 endverhaftet. Hierzu dient eine Klebeschicht 18. Die liegt auf der mit b bezeichneten Flachseite der Folie 1.

Die Klebeschicht 18 endet in genügendem Abstand vor der Verlängerungsreserve R. Der diese frei überspannende Abschnitt 17' der Sollreißlage 17 ist demgemäß verhaftungsfrei.

Gemäß Grundversion Figur 5 weist die Folie 1 eine quer zur Verlängerungsreserve R verlaufende Umschlagfaltung 19 auf. Es handelt sich um gegenläufige Falten, vergleichbar einer Doppel-Haarnadelkurve. Erkennbar bildet sich dort ein dreilagiges Schichtpaket aus mit einem Fugenverlauf der Erstreckungsrichtung der Folie 1. Die Faltkanten der Faltelung sind mit 19' bezeichnet.

Gemäß Variante Figur 8 ist die Verlängerungsreserve R durch eine Plissierung 21 erreicht. Der Fugenverlauf ist dort schräg gestellt, einschließend einen Winkel von ca. 45° zu einer Horizontalen der Zeichnung. Es liegt eine schindelartig übergreifende Wellstruktur vor.

Figur 9 zeigt eine Variante dergestalt, dass die Folie 1 eine quer zur Verlängerungsreserve R verlaufende Kreppung 22 besitzt. Es handelt sich hier um unregelmäßige Stauchausläufer, und zwar in vereinfachter Darstellung. Realiter ist eine reiche krause Struktur vorhanden.

Die andere Lage, die Sollreißlage 17 also, ist eine durchgehende Vlieslage. Letztere besitzt eine Reißfestigkeit, die bei normal auftretenden mechanischen Kräften, wie beispielsweise bei Zuordnung oder Vorratsbildung, nicht bricht. Tritt dagegen Längenforderung aufgrund des angesprochenen Dehnungsverhaltens oder Rückstellung aufgrund eines Schrumpfungsverhaltens auf, so entsteht im nicht klebeverhafteten, brückenartigen Abschnitt 17' Bruch. Der findet in einem Freiraum 20 statt. Der Bruch ist in Figur 6 durch einen mit 23 bezeichneten Riss gegeben. Unter voller Ausschöpfung der dortigen Verlängerungsreserve R liegt die Situation gemäß Figur 7 vor. Die Folie streckt sich unter Verzehr der Verlängerungsreserve R, also der Mittel 19, 21,22.

In der Zuordnungsart gemäß Figur 5 liegt die Vlieslage dem Rahmenbauteil 7 zu- und einer Hinterfüllung mit Schaum S abgewandt.

Auch gemäß Anwendungsbeispiel Figur 10 ist das bandartige Verbindungselement V so plaziert, dass die Vlieslage auf der dem Schaum S abgewandten Seite liegt. Sie ist damit dem Putz ausgesetzt. Entsprechend ist bezüglich der Vlieslage auf ein überputzbares Material wie beispielsweise Zellstoffvlies geachtet. Die Putzschicht trägt das Bezugszeichen 24.

Ansonsten Ist das dort dargestellte Verbindungselement V mit den beschriebenen Verhaftungsmitteln versehen, und es weist überdies die eingehend erläuterte Verlängerungsreserve R auf. Die Bezugsziffern sind sinngemäß angewandt.

Der linksseitige der beiden kleberfreien Abschnitte des Verbindungselements V, d.h. Verhaftungsabschnitt 29, weist einen gegenüber dem gegenüberliegenden, also rechtsseitigen Verhaftungsabschnitt freiragend überstehenden Griffabschnitt 30 auf. Der geht über die gesamte Länge des Verbindungselements V, ist also fortschreitend im Sinne des Öffnens des Faltenpakets nutzbar.

Die grundsätzliche Nähe des Griffabschnitts 30 zum korrespondierenden Verhaftungsabschnitt 29 bzw. der Verhaftungszone 28/29 eröffnet ein geordnetes Freigeben, zuerst des einen, linksseitigen Längsrandes der Querfaltung und dann des anderen Längsrandes derselben.

Die Grifflasche 30 kann auch länger als dargestellt ausgeführt sein, beispielsweise auch in dem Sinne, dass sie zugleich die Frontseite der Dauerklebemasse 2 als Schutzstreifen überfängt, mit entsprechend rechtsseitig ausreichendem Überstand für das dortige Ergreifen versteht sich. Der schützende Part der Folie 1 ist dann entsprechend präpariert, so dass er von der klebend wirkenden Masse 2 sauber abziehbar ist.

Hinsichtlich der Darbietungsfläche der Verhaftungsabschnitte 28 ist die gesamte Breite der Profilvertiefung 26 ausgenutzt, d.h. die Schmalränder der Haftkleber-Beschichtung 6 reichen bis zum Fuß der im Querschnitt pilzkopfförmigen Profilvorsprünge 27 des Rahmenbauteils 7.

Die querseitigen Überhänge der pilzkopfförmigen Profilvorsprünge 27 ragen in den Bereich der Verhaftungsabschnitt 28,29, nicht aber in den der zwischengefassten, kürzeren Faltenabschnitte F. Hieraus lässt sich der Vorteil einer auch mechanischen Sicherung des Verbindungselements V am Rahmenbauteil 7 nutzen, indem die exponierten Randzonen der die Verhaftungsabschnitte 28,29 bildenden Lagen in Taschen 32 einschnäppern können. Diese befinden sich am Fuß bzw. Hals der besagten Profilvorsprünge 27 und sind nach oben hin durch eine sperrend wirkende Unterflanke 33 der Ankerleisten bildenden Profilvorsprünge 27 begrenzt.

Die pilzkopfartige Oberseite wirkt hingegen bezüglich des Lagenpakets überlaufbar. Ihre abfallende Einlenkfläche trägt das Bezugszeichen 34.

Eine solche mechanische Zusatzsicherung ist vor allem für eine lagenreiche Querfaltelung aufweisende Verbindungselemente V von Nutzen. Obwohl auch diese Version des Verbindungselements V in der geschilderten gefesselten Querfaltung als Verkaufseinheit angeboten werden kann, ist sie andererseits aber auch, wie angedeutet, dem Rahmenteil 7 von Hause aus zurodbar, eben unter Nutzung der Haftkleber-Beschichtung 6 als Fesselungsmittel.

## Patentansprüche

1. Bandartiges Verbindungselement (V) zur Anbringung zwischen einem Rahmenbauteil (7), beispielsweise einem Fensterrahmen, und einem Mauerwerk (3), mit einer Klebeverbindbarkeit zu dem Rahmenbauteil (7) hin, und einem sich anschließenden biegeschlaffen Streifenelement, wobei das Verbindungselement (V) flächenseitig einerseits einen Streifen von Dauerklebemasse (2) aufweist zur Verbindung mit dem Mauerwerk (3) und andererseits, distanziert von der Dauerklebemasse (2), eine Haftkleber-Beschichtung (6) trägt, **dadurch gekennzeichnet, dass** das Verbindungselement (V) in seiner Querrichtung eine auslösbar Verlängersungsreserve (R) aufweist und dass es zweilagig ausgebildet ist, wobei die eine Lage die Verlängerungsreserve (R) aufweist, dagegen die andere Lage als Sollreißlage (17) ohne wesentliche Verlängerungsreserve ausgebildet ist

2. Bandartiges Verbindungselement nach Anspruch 1, **dadurch gekennzeichnet, dass** das Verbindungselement (V) auf Basis einer diffusionsdichten Folie (1) gebildet ist.

3. Bandartiges Verbindungselement nach einem der vorhergehenden Ansprüche, **dadurch gekennzeichnet, dass** die Verlängerungsreserve (R) durch eine quer dazu verlaufende Umschlagfaltung erreicht ist.

4. Bandartiges Verbidungselement nach einem der Ansprüche 1 oder 2, **dadurch gekennzeichnet, dass** die Verlängerungsreserve (R) durch eine quer dazu verlaufende Plissierung (21) erreicht ist.

5. Bandartiges Verbindungselement nach einem der Ansprüche 1 oder 2, **dadurch gekennzeichnet, dass** die Verlängerungsreserve (R) durch eine quer dazu verlaufende Kreppung (22) erreicht ist,

6. Bandartiges Verbindungselement nach einem der Ansprüche 1 bis 5, **dadurch gekennzeichnet, dass** die Folie (1) die Verlängerungsreserve (R) aufweist.

7. Bandartiges Verbindungselement nach einem der Ansprüche 1 bis 6, **dadurch gekennzeichnet, dass** die andere Lage (17) eine durchgehende Vlieslage ist.

8. Rahmenbauteil (7), beispielsweise Fensterrahmen, mit einem daran klebeverbundenen, bandartigen Verbindungselement (V) zur Verbindung mit einem Mauerwerk (3), mit einem biegeschlaffen Streifenelement, wobei das Verbindungselement (V) flachseitig einerseits einen Streifen von Dauerklebemasse (2) aufweist zur Verbindung mit dem Mauerwerk (3) und andererseits, distanziert von der Dauerklebemasse (2), eine Haftkleber-Beschichtung (6) trägt, **dadurch gekennzeichnet, dass** das Verbindungselement (V) eine lösbare Verlängerungsreserve (R) aufweist und dass das Verbindungselement (V) zweilagig ausgebildet ist, wobei die eine Lage die Verlängerungsreseive (R) aufweist, dagegen die andere Lage als Sollreißlage (17) ohne wesentliche Verlängerungsreserve ausgebildet ist

9. Rahmenbauteil nach Anspruch 8, **dadurch gekennzeichnet, dass** das Verbindungselement (V) auf Baiss einer diffusionsdichten Folie (1) gebildet ist.

10. Bandartiges Verbindungselement nach Anspruch 9, **dadurch gekennzeichnet, dass** die eine Lage die Folie (1) ist

11. Rahmenbauteil nach einem der Ansprüche 9 oder 10, **dadurch gekennzeichnet, dass** die Verlängerungsreserve (R) durch eine quer dazu verlaufende Umschlagfaltung (19) erreicht ist.

12. Rahmenbauteil nach einem der Ansprüche 9 oder 10 **dadurch gekennzeichnet, dass** die Verlängerungsreserve (R) durch eine quer dazu verlaufende Plissierung (21) erreicht ist.

13. Rahmenbauteil nach einem der Ansprüche 9 oder 10, **dadurch gekennzeichnet, dass** die Verlängerungsreserve (R) durch eine quer dazu verlaufende Kreppung (22) erreicht ist.

14. Rahmenbauteil nach einem der Ansprüche 8 bis 13, **dadurch gekennzeichnet, dass** die andere Lage (17) eine durchgehende Vlieslage ist.

## Claims

1. Tape-like connecting element (V) for attachment between a frame component (7), for example a window frame, and brickwork (3), having an adhesive connectability towards the frame component (7), and a following strip element which is loose to binding, wherein the connecting element (V) has on the flat side on the one hand a strip of permanent adhesive composition (2) for connection to the brickwork (3) and on the other hand, distanced from the permanent adhesive composition (2), carries a contact adhesive coating (6), **characterised in that** the connecting element (V) has a releasable extension reserve (R) in its transverse direction and **in that** it is designed to have two layers, wherein the one layer has the extension reserve (R), on the other hand the other layer is designed as a theoretical tear layer (17) without considerable extension reserve.

2. Tape-like connecting element according to claim 1, **characterised in that** the connecting element (V) is formed on the basis of a diffusion-tight film (1).

3. Tape-like connecting element according to one of the preceding claims, **characterised in that** the extension reserve (R) is achieved by a turned-over fold running transversely thereto.

4. Tape-like connecting element according to one of claims 1 or 2, **characterised in that** the extension reserve (R) is achieved by pleating (21) running transversely thereto.

5. Tape-like connecting element according to one of claims 1 or 2, **characterised in that** the extension reserve (R) is achieved by crimping (22) running transversely thereto.

6. Tape-like connecting element according to one of claims 1 to 5, **characterised in that** the film (1) has the extension reserve (R).

7. Tape-like connecting element according to one of claims 1 to 6, **characterised in that** the other layer (17) is a continuous nonwoven layer.

8. Frame component (7), for example window frame, having a tape-like connecting element (V) connected thereto by adhesive, for connection to brickwork (3), having a strip element which is loose to bending, wherein the connecting element (V) has on the flat side on the one hand a strip of permanent adhesive composition (2) for connection to the brickwork (3) and on the other hand, distanced from the permanent adhesive composition (2), carries a contact adhesive coating (6), **characterised in that** the connecting element (V) has a releasable extension reserve (R) and **in that** the connecting element (V) is designed to have two layers, wherein the one layer has the extension reserve (R), on the other hand the other layer is designed as a theoretical tear layer (17) without considerable extension reserve.

9. Frame component according to claim 8, **characterised in that** the connecting element (V) is formed on the basis of a diffusion-tight film (1).

10. Tape-like connecting element according to claim 9, **characterised in that** the one layer is the film (1).

11. Frame component according to one of claims 9 or 10, **characterised in that** the extension reserve (R) is achieved by a turned-over fold (19) running transversely thereto.

12. Frame component according to one of claims 9 or 10, **characterised in that** the extension reserve (R) is achieved by pleating (21) running transversely thereto.

13. Frame component according to one of claims 9 or 10, **characterised in that** the extension reserve (R) is achieved by crimping (22) running transversely thereto.

14. Frame component according to one of claims 8 to 13, **characterised in that** the other layer (17) is a continuous nonwoven layer.

## Revendications

1. Elément de raccord (V) en forme de ruban pour moussage entre un composant de cadre (7), par exemple un cadre de fenêtre, et un ouvrage de maçonnerie (3), avec une possibilité de liaison par collage envers le composant de cadre (7), et un élément en bande, présentant une mollette en flexion, se raccordant, l'élément de raccord (V) présentant sur le côté plat, d'une part, une bande d'une masse d'adhésif durable (2) pour assurer la liaison à l'ouvrage de maçonnerie (3) et, d'autre part, à distance de la masse d'adhésif durable (2), portant un revêtement d'adhésif de contact (6), **caractérisé en ce que** l'élément de raccord (V) dans sa direction transversale présente une réserve d'allongement (R) séparable, et **en ce qu'**il est à deux couches, une première couche présentant la réserve d'allongement (R), alors que, par contre, l'autre couche est réalisée sous la forme de couche à déchirement préférentiel (17) ne présentant pas de réserve d'allongement.

2. Elément de raccord en forme de ruban selon la revendication 1, **caractérisé en ce que** l'élément de raccord (V) est formé sur la base d'une feuille (1) étanche contre la diffusion.

3. Elément de raccord en forme de ruban selon l'une des revendications précédentes, **caractérisé en ce que** la réserve d'allongement (R) est obtenue au moyen d'un pliage de rabattement, s'étendant transversalement par rapport à celle-ci.

4. Elément de raccord en forme de ruban selon l'une des revendications 1 ou 2, **caractérisé en ce que** la réserve d'allongement (R) est obtenue au moyen d'un plissage (21) s'étendant transversalement par rapport à celle-ci.

5. Elément de raccord en forme de ruban selon l'une des revendications 1 ou 2, **caractérisé en ce que** la réserve d'allongement (R) est obtenue au moyen d'un crêpage (22) s'étendant transversalement par rapport à celle-ci.

6. Elément de raccord en forme de ruban selon l'une des revendications 1 à 5, **caractérisé en ce que** la feuille (1) présente la réserve d'allongement (R).

7. Elément de raccord en forme de ruban selon l'une des revendications 1 à 6, **caractérisé en ce que** l'autre couche (17) est une couche de non tissé continue.

8. Composant de cadre (7), par exemple cadre de fenêtre avec un élément de raccord (V) en forme de ruban, lui étant lié par collage, pour assurer la liaison à un ouvrage de maçonnerie (3), avec un élément en bande présentant une mollesse en flexion, où l'élément de raccord (V) présente sur le côté plat, d'une part, une bande de masse d'adhésif permanent (2) pour assurer la liaison à l'ouvrage de maçonnerie (3) et, d'autre part, à distance de la masse d'adhésif permanent (3), un revêtement d'adhésif de contact (6), **caractérisé en ce que** l'élément de liaison (V) présente une réserve d'allongement (R) séparable, et **en ce que** l'élément de liaison (V) est réalisé à deux couches, une première couche présentant la réserve d'allongement (R) alors que, par contre, l'autre couche est réalisée sous forme de couche à déchirement préférentiel (17) ne comprenant pratiquement pas de réserve d'allongement.

9. Composant de cadre selon la revendication 8, **caractérisé en ce que** l'élément de liaison (V) est formé à base d'une feuille (1) étanche contre la diffusion.

10. Composant de cadre selon la revendication 9, **caractérisé en ce que** la première couche est la feuille (1).

11. Composant de cadre selon l'une des revendications 9 ou 10, **caractérisé en ce que** la réserve d'allongement (R) est obtenue au moyen d'un pliage de rabattement (19) s'étendant transversalement par rapport à celle-ci.

12. Composant de cadre selon l'une des revendications 9 ou 10, **caractérisé en ce que** la réserve d'allongement (R) est obtenue au moyen d'un plissage (21) s'étendant transversalement par rapport à celle-ci.

13. Composant de cadre selon l'une des revendications 9 ou 10, **caractérisé en ce que** la réserve d'allongement (R) est obtenue au moyen d'un crêpage (22) s'étendant transversalement par rapport à celle-ci.

14. Composant de cadre selon l'une des revendications 8 à 13, **caractérisé en ce que** l'autre couche (17) est une couche de non-tissé continue.
